# FASCICULE DE BREVET EUROPEEN

(11) **EP 0 816 639 B1**
(45) Date de publication et mention de la délivrance du brevet: **29.05.2002**
(21) Numéro de dépôt: 97401486.2
(22) Date de dépôt: 26.06.1997
(51) Int. Cl.: F01D 11/24, F01D 25/14

(54) **Dispositif de souflage de gaz de réglage de jeux dans une turbomachine**
Kühlgaskrümmer für Dichtungsspaltregelung einer Turbomaschine
Manifold for cooling gas in a turbomachinery seal gap control

(30) Priorité: 27.06.1996 FR 9607978
(43) Date de publication de la demande: 07.01.1998
(73) Titulaire: Snecma Moteurs, 75015 Paris (FR)
(72) Inventeur: Benoist, Josette, 77350 Le Mee S/Seine (FR); Pasquiet, Didier Désiré René, 77240 Vert Saint Denis (FR); Chaput, Guilaume Henri, 77300 Fontainebleau (FR); Taillant, Jean-Claude Christian, 77000 Vaux le Penil (FR); Queneherve, Guy Pierre, 94380 Bonneuil S/Marne (FR)

(56) Documents cités:
- WO-A-92/11444
- FR-A- 2 688 539
- US-A- 5 100 291
- US-A- 5 399 066

## Description

L'invention a pour sujet un dispositif de soufflage de gaz pour régler les jeux à l'intérieur d'une turbomachine.

On se préoccupe depuis longtemps de réduire les jeux entre les parties tournantes et fixes des turbomachines, et plus particulièrement entre les bouts des aubes mobiles et les anneaux opposés du stator, surtout dans les turbines, afin d'accroître le rendement de la machine, la poussée qu'elle produit et la réserve au pompage.

Les jeux sont variables pendant le fonctionnement de la machine entre le démarrage, les états transitoires et l'état stabilisé, à cause de l'échauffement et des forces centrifuges qui provoquent des déformations thermiques et mécaniques croissantes et différentes entre le stator et le rotor. C'est pourquoi on a déjà conçu des dispositifs dynamiques de réglage des jeux, dont les plus répandus utilisent un courant de gaz, prélevé d'une portion de la machine telle qu'un compresseur, et qui circule derrière les anneaux de stator dont on veut régler le diamètre : le gaz refroidit ou échauffe les anneaux, selon la portion de la machine d'où il provient, et produit des déformations thermiques supplémentaires qui amènent ces anneaux au diamètre souhaité. L'importance de ces déformations peut être réglée avec le débit prélevé de gaz. On peut aussi prévoir des prélèvements de gaz de plusieurs points de la machine, et les canaux correspondants sont successivement ouverts pour obtenir une déformation de la valeur voulue. Les brevets français 2 509 373 et 2 688 539 donnent quelques exemples de ces aménagements.

On connaît par US-A-5 399 066 un dispositif de soufflage de gaz de réglage de jeux comprenant des chambres segmentées en forme de rails et percées d'orifices du type multiperforés dirigeant un air de refroidissement par impact sur un anneau de stator.

On observe cependant que les déformations thermiques produites ne sont pas toujours uniformes, ce qu'on peut attribuer à un manque d'homogénéité du débit de gaz le long de la circonférence de l'anneau, ou un défaut d'uniformité de sa température s'il provient de plusieurs conduites qui débouchent devant des portions successives de l'anneau. Conformément à l'invention, les gaz de réglage de jeux ne débouchent donc pas directement dans la chambre délimitée par l'anneau en sortant des conduites d'acheminement, mais passent d'abord par un mélangeur.

Ce mélangeur est composé d'une pluralité de chambres en succession, ayant des sections droites analogues et séparées par des cloisons sensiblement parallèles, et les cloisons sont percées d'orifices toujours plus nombreux d'une cloison à l'autre vers l'anneau de stator. On réalise ainsi un écoulement en arborescence des gaz d'une chambre à l'autre, si bien qu'ils parviennent avec une grande homogénéité de débit et de température devant l'anneau.

Les orifices peuvent consister en de simples perçages opérés à travers des cloisons de séparation des chambres ou en de courtes conduites. Dans les deux cas, il n'existe qu'une perte de charge sensiblement plus faible qu'avec les dispositifs ordinaires de canalisation, qui impliquent en général des perturbations importantes de l'écoulement par de grandes variations de direction ou de vitesse.

Les nombres d'orifices peuvent être en progression géométrique d'une cloison à l'autre, par exemple deux fois plus nombreux, et ils sont de préférence répartis en rangées circonférentielles en nombre identique pour toutes les cloisons, de sorte que seul le pas angulaire varie d'une cloison à l'autre.

Les chambres peuvent être annulaires et séparées par des cloisons transversales dans la turbomachine et en couronne : elles sont alors en forme de cylindres empilés ; ou encore, elles peuvent être sensiblement annulaires mais séparées par des cloisons cylindriques et concentriques : elles sont alors disposées en cylindres concentriques.

Les orifices entre chambres peuvent être remplacés par des conduits de liaison si les chambres ne sont pas contiguës. Cette conception s'applique en particulier à des dispositifs allongés où les chambres font face à des portions différentes à ventiler de l'anneau et sont percées d'orifices de soufflage vers ces portions. L'intérêt de disposer des conduits toujours plus nombreux entre des paires de chambres successives en direction de l'écoulement du gaz de ventilation subsiste, mais la réalisation idoine de l'invention peut être mise en oeuvre de façon un peu différente des réalisations précédemment exposées. Il n'est ainsi plus nécessaire que les chambres aient la même section droite si le gaz fuit peu à peu par les orifices qui les percent : il est au contraire favorable que leurs sections droites décroissent d'une chambre à l'autre pour maintenir une vitesse et une pression à peu près constantes. Mais il convient toujours que les chambres aient une même étendue, c'est-à-dire une même extension angulaire dans le cas normal de chambres annulaires ou en portion d'anneau.

Ces explications étant données, on peut résumer de telles réalisations de l'invention comme étant des dispositifs de soufflage de gaz à l'intérieur d'une turbomachine s'étendant autour d'au moins un anneau de stator, comprenant une pluralité de chambres disposées parallèlement en succession axiale, ayant des étendues analogues, percées d'orifices donnant sur l'anneau de stator caractérisés en ce que les chambres ont des sections droites décroissantes, et sont reliées par des conduits toujours plus nombreux d'une chambre à l'autre dans une direction d'écoulement de gaz.

Ces particularités de l'invention, ainsi que d'autres, vont être maintenant décrites avec leurs avantages à l'aide des figures suivantes, annexées à titre illustratif et non limitatif :
- la figure 1 est une coupe longitudinale d'une portion de turbomachine dans laquelle une réalisation de l'invention a été installée,
- les figures 2 à 5 sont des coupes de la figure 1 prises suivant les lignes II-II à V-V de cette figure,
- la figure 6 représente une autre réalisation,
- la figure 7 représente une troisième réalisation,
- la figure 8 représente une quatrième réalisation possible,
- la figure 9 représente une cinquième réalisation possible,
- la figure 10 est une vue développée sur un demi-tour du dispositif mélangeur de cette réalisation,
- la figure 11 est une coupe transversale du dispositif mélangeur,
- les figures 12 et 13 sont des coupes de deux canalisations de jonction de chambre.

La portion de turbomachine représentée sur les différentes figures comprend essentiellement un fragment de stator 1 qui comprend, face à deux étages d'aubes mobiles 2, deux anneaux 3 formés d'une peau métallique sensiblement cylindrique et qui porte des segments d'étanchéité 4, situés juste devant les bouts des aubes mobiles 2, par l'intermédiaire d'un anneau de fixation 5. Une chambre 6 ou 106 est ménagée derrière chacun des anneaux 3, et deux murets 7, d'une pièce avec l'anneau 3, la délimitent aussi sur les côtés dans la réalisation de la figure 1.

Le mélangeur 8 sujet de l'invention est de forme annulaire, ferme le côté extérieur d'une des chambres 6 et est vissé par ses extrémités longitudinales à deux tôles 9 qui forment des extensions des murets 7. Un anneau de carter extérieur 10 entoure et couvre le mélangeur 8. Il est cependant traversé par quatre conduits 11 d'alimentation de gaz qui aboutissent dans une première chambre 12 du mélangeur 8. Ces conduits 11 sont disposés à angle droit autour de la machine, et un seul est représenté pour cela sur la figure 1.

Les écoulements de gaz entrent plus précisément par la paroi externe du mélangeur 8 et ont d'abord une direction centripète en sortant des conduits 11, avant de se redresser dans la première chambre 12 pour prendre une direction axiale. Ils pénètrent ensuite dans une deuxième chambre 14, puis une troisième chambre 15, avant de quitter le mélangeur 8 et de passer dans la première chambre 6 affectée au réglage du diamètre de l'anneau 3.

Chacun de ces passages s'effectue par des orifices toujours plus nombreux : alors qu'il y avait quatre conduits 11, on compte huit orifices 16 entre la première chambre 12 et la deuxième chambre 14, seize orifices 17 entre la deuxième chambre 14 et la troisième chambre 15 et trente-deux orifices 18 à la sortie de la troisième chambre 15, comme on le voit bien sur les figures 2 à 5 qui représentent des demi-circonférences du mélangeur 8, le reste étant identique.

Les orifices 16, 17, 18 sont respectivement disposés autour de la machine en rangée unique, de sorte que leur pas angulaire est à chaque fois deux fois plus petit. Il en résulte une uniformisation de l'écoulement et un certain brassage des gaz qui contribue à en égaliser à la fois le débit et la température, c'est-à-dire la dilatation thermique produite.

Il est utile pour cela que les chambres 12, 14 et 15 du mélangeur 8 et les cloisons 16 et 17 qui les séparent aient une disposition régulière, c'est-à-dire que les chambres aient une section droite à peu près semblable et que les cloisons soient à peu près parallèles, afin de ne pas perturber l'écoulement des gaz, ce qui produirait des pertes de charge et nuirait à l'homogénéité de l'écoulement. Les troisièmes orifices 18 sont situés sur la face interne 19 du mélangeur 8, ce qui oblige les gaz à reprendre un écoulement centripète dans la troisième chambre 15, mais l'uniformisation a alors été réalisée. Les gaz sortent de la chambre 6 dans laquelle ils ont été soufflés en passant par des orifices 20 qui traversent les murets 7, puis ils traversent un espace intermédiaire 21 du stator 1 avant d'entrer dans l'autre des chambres 106 en traversant les orifices 20 de ces murets 7 ; on remarque que l'un de ces murets 7 est encore muni d'autres orifices 22 qui aboutissent dans la veine 23 de la machine, grâce à quoi l'évacuation de cette seconde chambre 106 est faite et le gaz de réglage de jeu, prélevé auparavant de la veine 23, la retrouve.

Le mélangeur 8 peut être formé de deux plaques circulaires de tôle, correspondant sensiblement à des faces extérieure 13 et intérieure 19 des chambres 12, 14 et 15 annulaires et embouties pour se joindre aux extrémités longitudinales et aux cloisons 16 et 17, sauf aux orifices ; ces tôles comprennent des bordures d'extrémité 24 par lesquelles elles sont vissées aux tôles 9 solidaires des murets 7.

La figure 6 représente un mélangeur 108 sensiblement semblable mais dont la structure, ainsi que celles des pièces avoisinantes, est entièrement formée de capotages démontables.

Il en résulte que les conduits d'alimentation, ici désignés par 111, aboutissent au carter extérieur 10 et ne sont pas joints au mélangeur 108.

Un premier capotage 113 forme la face extérieure, dirigée vers le carter extérieur 10, du mélangeur 108 et comprend une bordure interne 114 encastrée entre deux brides d'éléments 115 et 116 du stator 101, ces éléments 115 et 116 étant liés respectivement aux anneaux objets du réglage thermique et au carter extérieur 10 pour former une cloison continue. On trouve un autre capotage 119 s'étendant concentriquement au précédent et formant la face intérieure du mélangeur 108 et qui comprend en outre une bordure externe 120 vissée à une nervure 121 du carter extérieur 10.

Le volume compris entre carter extérieur 10 et stator 101, qui est occupé par le mélangeur 108, est divisé en deux parties sensiblement concentriques par celui-ci et notamment par les bordures 114 et 120, de sorte que les gaz originaires des conduits 111 aboutissent dans la partie externe de ce volume et ne la quittent qu'en traversant quatre orifices 122 opposés aux conduits 111 et percés à travers le premier capotage 113. Les orifices 122 s'ouvrent dans la première chambre 12 du mélangeur 108, dont la configuration interne est identique à celle du mélangeur 8 et comprend en particulier les trois chambres successives 12, 14 et 15 desquelles les gaz sortent par des orifices en nombre croissant.

Les troisièmes orifices 18 aboutissent dans l'autre des parties du volume contenant le mélangeur 108, devant un des murets 7 d'une des chambres 6 d'ajustement thermique. Dans cette conception, la chambre 6 est traversée d'un muret 7 à l'autre par un écoulement rectiligne longitudinal des gaz, et elle n'est pas fermée par le mélangeur 108, mais par une cloison cylindrique 123 d'un troisième capotage 124 vissé à la bordure 120 du premier capotage 113. L'étanchéité entre les murets 7 et la cloison cylindrique 123 est assurée par des joints 125 métalliques toriques à section ouverte, qui possèdent une bonne élasticité même à des températures élevées.

Des capotages adjacents peuvent être disposés entre le stator 101 et le carter extérieur 10 pour guider les gaz d'ajustement de jeu vers la seconde chambre 106 ; leur forme dépend des autres aménagements qu'on y trouve. La seconde chambre 106 peut en particulier être fermée par un capotage 126 analogue à la cloison cylindrique 123 et qui contribue à écraser d'autres joints 125 avec les murets 7.

La figure 7 illustre une autre réalisation, qui concerne cette fois plus particulièrement les murets des chambres, désormais désignés par la référence 207 : ces nouveaux murets sont évidés d'une gorge 208 annulaire, de sorte qu'ils sont divisés en deux peaux minces 209 et 210 qui se recouvrent. De plus, les orifices, respectivement 211 et 212, qui traversent chacune de ces peaux 209 et 210 ne sont pas en prolongement, ce qui oblige les gaz à un trajet en chicane qui prolonge leur séjour dans la gorge 208 et améliore l'échange de chaleur avec les murets 207 et, indirectement, avec l'anneau 3. Les autres dispositions de l'invention sont inchangées.

On notera aussi, dans un ordre d'idée analogue, que les orifices traversant les murets 107 et 207 peuvent être inclinés dans le sens de la circonférence, pour donner à l'écoulement des gaz une composante hélicoïdale qui prolonge leur séjour dans la chambre 6 ou 106 et améliore donc encore l'échange de chaleur.

Une autre réalisation remarquable est représenté à la figure 8. On retrouve un carter extérieur 10 auxquels aboutissent des conduits d'alimentation 111, ainsi qu'un anneau 3 (unique) dans un stator 301 et un mélangeur 308 dans le volume intermédiaire. Ce mélangeur 308 est formé de capotages comme dans la réalisation précédente, mais ici l'écoulement de gaz à travers le mélangeur 308 n'est pas sensiblement axial mais reste globalement centripète. En effet, le mélangeur 308 est formé d'un capotage qu'on pourrait appeler feuilleté, formé de trois couches 309, 310 et 311 successives du carter extérieur 10 au stator 301, couches qui se rejoignent aux extrémités pour isoler deux chambres 312 et 313 que le gaz traverse successivement. Comme précédemment les couches 309, 310 et 311 sont percées d'orifice 324, 325 et 326 deux fois plus nombreux à chacune, c'est-à-dire respectivement au nombre de huit, seize et trente-deux. Les chambres 312 et 313 concentriques ont une forme assez aplatie longitudinalement qui rend utile, pour que l'uniformisation de l'écoulement se produise, un trajet allongé que produit une disposition en chicane des orifices : les orifices 324 et 326 des couches extrêmes 309 et 311 sont situés vers l'aval de la machine, alors que les orifices 325 de la couche intermédiaire 310 sont situées vers l'amont. Le capotage feuilleté est terminé par une première bordure 315, vissée au carter extérieur 10, et par une bordure opposée prenant la forme d'une cornière 316 recevant un joint métallique torique à section ouverte 317 pressé contre une bande circulaire opposée du carter extérieur 10. Cette disposition permet ici encore que l'air originaire des conduits 11 soit contraint à passer par le mélangeur 308 pour atteindre la chambre d'ajustement thermique 6. Dans cette réalisation, on peut considérer que le volume entre le carter extérieur 10 et le stator 301 hors des capotages 309 à 311 forme deux chambres extrêmes 327 et 328 qui appartiennent aussi au mélangeur 308, puisque l'uniformisation de l'écoulement y est aussi produite.

On dispose encore des capotages 318 et 319, globalement de direction transversale, pour isoler la chambre 6 délimitée par l'anneau 3 ; ces capotages 318 et 319 remplacent les murets des solutions précédentes ; ils sont vissés par une extrémité au carter extérieur 10 et par l'autre entre les brides de raccordement 320 d'éléments adjacents du stator 301. Ces brides de raccordement 320 laissent en effet une gorge 321 entre elles dans le milieu de laquelle on introduit une lunule 322 d'extrémité du capotage supplémentaire 318 ou 319 respectif, ce qui ne laisse au gaz d'autre possibilité que d'entrer dans la gorge 321 et d'aller jusqu'au fond d'elle avant d'en sortir, en contournant la lunule 322 par un mouvement en épingle à cheveux. L'avantage atteint par cette disposition est ici encore que l'échange de chaleur est facilité, cette fois par une conduction des brides de raccordement 320 à l'anneau 3.

La dernière variante exposée ici concerne un dispositif mélangeur dont les chambres sont munies d'orifices de fuite qui ne communiquent pas à une autre des chambres. Cette conception est utile pour des dispositifs mélangeurs de plus grande longueur que les précédents et dont chacune des chambres est affectée au refroidissement d'une zone distincte de la machine. Une telle conception est représentée sur les figures 9 à 13, où le dispositif mélangeur 400 se présente sous forme d'un anneau entourant une turbine à basse pression 401 dont il faut refroidir le stator 402. Le dispositif mélangeur 400 est composé de deux tôles 403 et 404 embouties et unies l'une à l'autre ensuite de façon à enclore des chambres 405, 406, 407 et 408 circulaires successives et de section polygonale. Ces chambres sont toutes percées d'orifices 409 sur leur face radialement interne, qui leur permettent de souffler du gaz de ventilation sur des nervures 410 érigées sur le stator 402, qui leur font face. Le dispositif mélangeur 400 est alimenté en gaz par un conduit d'alimentation 411 au moins : comme le montage du dispositif mélangeur est plus facile si celui-ci est construit en deux parties semi-circulaires, on utilisera deux conduits d'alimentation au total si ces parties semi-circulaires restent disjointes quand la machine est montée, et soit deux conduits d'alimentation soit un seul si ces parties sont assemblées entre elles par des brides de jonction de façon que les chambres 405 à 408 s'étendent sur un tour complet. La construction à parties disjointes est plus simple mais moins bonne car une partie de la machine est insuffisamment refroidie aux jonctions entre les boîtiers des dispositifs de soufflage 400, et des irrégularités de ventilation et donc de déformation du stator 402 peuvent apparaître d'une moitié à l'autre du dispositif 400.

Quoi qu'il en soit, la figure 10 montre que le principe des réalisations précédentes est conservé : s'il existe un seul conduit d'alimentation 411 qui joint la première chambre 405, on trouve deux conduits 412 joignant les chambres 405 et 406 et quatre conduits 413 joignant les chambres 406 aux chambres 407 et 408, les conduits 413 étant percés d'orifices latéraux 414 en traversant la troisième chambre 407. Cette conception de raccordement s'applique à une moitié circulaire du dispositif de soufflage 400 et est répétée pour l'autre moitié ; d'autres sont possibles, avec des nombres de chambres et de tuyaux de connexion différents, selon l'extension angulaire des chambres.

La figure 11 montre le dispositif mélangeur 400 isolé. On voit que les chambres 405 à 408 ont des sections décroissantes, ce qui se justifie par le débit de gaz toujours plus faible qui les atteint et les parcourt ; les figures 12 et 13 montrent que les conduits 412 sont beaucoup plus larges que les conduits 413 à cause de leur plus petit nombre et du plus gros débit qui y passe.

Les conduits 412 et 413 jouent parfaitement le rôle des orifices faisant communiquer les chambres des autres réalisations et ne sont nécessaires qu'en raison de l'écartement des chambres dans cette réalisation.

La figure 10 représente des cloisons 414 et 415 qui divisent respectivement les deux dernières chambres 407 et 408 en compartiments dans chacun desquels débouche un seul des conduits 413. Cette disposition favorise encore l'égalisation des débits et du soufflage de ventilation pour chacune des chambres. Enfin, la figure 11 montre une des brides 416 de jonction à l'autre moitié semi-circulaire du dispositif mélangeur 400.

## Revendications

1. Dispositif de soufflage de gaz à l'intérieur d'une turbomachine, s'étendant autour d'au moins un anneau de stator, comprenant une pluralité de chambres (12, 14, 15, 312, 313) en succession axiale ayant des sections droites analogues et délimitées par des cloisons (16, 17, 309, 310, 311) percées d'orifices (11, 16, 17, 18, 111, 324, 325, 326) **caractérisé en ce que** les chambres (12, 14, 15; 312, 313) sont connectées entre elles à travers les cloisons de séparation par des orifices (16, 17; 324, 325, 326) toujours plus nombreux d'une cloison à l'autre dans une direction d'écoulement du gaz, les cloisons comprenant des cloisons de séparation entre chambres qui sont sensiblement parallèles entre elles.

2. Dispositif de soufflage de gaz selon la revendication 1, **caractérisé en ce que** les nombres d'orifices sont en progression géométrique d'une cloison à l'autre.

3. Dispositif de soufflage de gaz selon la revendication 2, **caractérisé en ce que** les orifices sont deux fois plus nombreux d'une cloison à l'autre.

4. Dispositif de soufflage de gaz selon la revendication 1, **caractérisé en ce que** les chambres (12, 14, 15) sont annulaires et séparées par des cloisons transversales dans la turbomachine et en couronne.

5. Dispositif de soufflage de gaz selon la revendication 1, **caractérisé en ce que** les chambres (327, 312, 313, 328) sont sensiblement annulaires et séparées par des cloisons (309, 310, 311) sensiblement cylindriques et concentriques.

6. Dispositif de soufflage de gaz selon la revendication 1, **caractérisé en ce qu'**il comprend une chambre d'ajustement thermique (6), délimitée par l'anneau (3), une desdites cloisons et des murets parallèles (7) joints à l'anneau et s'étendant jusqu'à cette cloison, les murets étant percés d'orifices (20) d'évacuation.

7. Dispositif de soufflage de gaz selon la revendication 1, **caractérisé en ce que** l'anneau (3) est joint à des murets (207, 320) percés d'orifices sinueux (208, 211, 212, 321) par lesquels le gaz traverse les murets.

8. Dispositif de soufflage de gaz selon la revendication 7, **caractérisé en ce que** les murets sont formés de deux peaux parallèles (209, 210, 320) séparées par une gorge (208, 321).

9. Dispositif de soufflage de gaz selon la revendication 8, **caractérisé en ce que** les chambres et les cloisons sont formées de capotages assemblés.

10. Dispositif de soufflage de gaz selon la revendication 9, **caractérisé en ce que** des portions (322) des capotages sont engagées dans au moins certaines des gorges (321).

11. Dispositif de soufflage de gaz à l'intérieur d'une turbomachine s'étendant autour d'au moins un anneau de stator, comprenant une pluralité de chambres (405, 406, 407) disposées parallèlement en succession axiale, ayant des étendues analogues, percées d'orifices (409) donnant sur l'anneau de stator **caractérisé en ce que** les chambres ont des sections droites décroissantes, et sont reliées par des conduits (412, 413) toujours plus nombreux d'une chambre à l'autre dans une direction d'écoulement du gaz.

12. Dispositif de soufflage slr 11, **caractérisé en ce que** les nombres de conduits sont en progression géométrique d'une liaison de chambre à une autre.

13. Dispositif de soufflage selon la revendication 12, **caractérisé en ce que** les conduits sont deux fois plus nombreux d'une liaison de chambres à une autre.

14. Dispositif de soufflage selon la revendication 11, **caractérisé en ce que** les chambres sont cloisonnées en zones dans chacune desquelles débouche un des conduits menant à une chambre précédente selon la direction d'écoulement du gaz.

## Patentansprüche

1. Kühlgaskrümmer in einem Turbotriebwerk, der sich um mindestens einen Statorring herum erstreckt und mehrere Kammern (12, 14, 15, 312, 313) umfasst, die in Achsrichtung aufeinander folgen, analoge aufrechte Querschnitte aufweisen und durch Trennwände (16, 17, 309, 310, 311) abgegrenzt sind, durch die Öffnungen (11, 16, 17, 18, 111, 324, 325, 326) verlaufen,
**dadurch gekennzeichnet,**
**dass** die Kammern (12, 14, 15, 312, 313) durch die Trennwände hindurch mittels der Öffnungen (16, 17, 324, 325, 326), die in Strömungsrichtung des Gases von einer Trennwand zur nächsten stets zahlreicher sind, miteinander verbunden sind, wobei die Trennwände zwischen den Kammern angeordnete Trennwänden umfassen, die im wesentlichen parallel zueinander angeordnet sind.

2. Kühlgaskrümmer nach Anspruch 1,
**dadurch gekennzeichnet,**
**dass** die Anzahlen der Öffnungen von einer Trennwand zur nächsten in geometrischer Abstufung vorgesehen sind.

3. Kühlgaskrümmer nach Anspruch 1,
**dadurch gekennzeichnet,**
**dass** die Öffnungen von einer Trennwand zur nächsten jeweils in doppelter Anzahl vorgesehen sind.

4. Kühlgaskrümmer nach Anspruch 1,
**dadurch gekennzeichnet,**
**dass** die Kammern (12, 14, 15) ringförmig ausgeführt und durch in dem Triebwerk quer verlaufende und kranzförmig ausgeführte Trennwände voneinander getrennt sind.

5. Kühlgaskrümmer nach Anspruch 1,
**dadurch gekennzeichnet,**
**dass** die Kammern (327, 312, 313, 328) im wesentlichen ringförmig ausgeführt und durch im wesentlichen zylindrische und konzentrische Trennwände (309, 310, 311) voneinander getrennt sind.

6. Kühlgaskrümmer nach Anspruch 1,
**dadurch gekennzeichnet,**
**dass** er eine Kammer zur Wärmeeinstellung (6) aufweist, die durch den Ring (3), eine der genannten Trennwände und durch parallele Raumteilerwände (7), die mit dem Ring verbunden sind und sich bis zu dieser Trennwand erstrecken, umgrenzt wird, wobei durch die Raumteilerwände hindurch Auslassöffnungen (20) verlaufen.

7. Kühlgaskrümmer nach Anspruch 1,
**dadurch gekennzeichnet,**
**dass** der Ring (3) mit Raumteilerwänden (207, 320) verbunden ist, durch die gewundene Öffnungen (208, 211, 212, 321) verlaufen, durch die hindurch das Gas durch die Raumteilerwände gelangt.

8. Kühlgaskrümmer nach Anspruch 7,
**dadurch gekennzeichnet,**
**dass** die Raumteilerwände von zwei parallelen Häuten (209, 210, 320) gebildet werden, die durch eine Rille (208, 321) voneinander getrennt sind.

9. Kühlgaskrümmer nach Anspruch 8,
**dadurch gekennzeichnet,**
**dass** die Kammern und die Trennwände aus aufeinandergefügten Hauben bestehen.

10. Kühlgaskrümmer nach Anspruch 9,
**dadurch gekennzeichnet,**
**dass** Abschnitte (322) der Hauben zumindest in manchen der Rillen (321) in Eingriff sind.

11. Kühlgaskrümmer in einem Turbotriebwerk, der sich um mindestens einen Statorring herum erstreckt und mehrere Kammern (405, 406, 407) umfasst, die in Achsrichtung parallel angeordnet sind, analoge Ausdehnungen haben, und durch welche Öffnungen (409) zum Statorring hin verlaufen,
**dadurch gekennzeichnet,**
**dass** die Kammern kleiner werdende aufrechte Querschnitte aufweisen und durch Leitungen (412, 413) miteinander verbunden sind, die in Strömungsrichtung des Gases von einer Kammer zur nächsten stets zahlreicher sind.

12. Kühlgaskrümmer nach Anspruch 11,
**dadurch gekennzeichnet,**
**dass** die Anzahlen der Leitungen von einer Kammerverbindung zur nächsten in geometrischer Abstufung vorgesehen sind.

13. Kühlgaskrümmer nach Anspruch 12,
**dadurch gekennzeichnet,**
**dass** die Leitungen von einer Kammerverbindung zur nächsten jeweils in doppelter Anzahl vorgesehen sind.

14. Kühlgaskrümmer nach Anspruch 11,
**dadurch gekennzeichnet,**
**dass** die Kammern in Bereiche unterteilt sind, in die jeweils eine der Leitungen mündet, die zu einer in Strömungsrichtung des Gases vorherigen Kammer führt.

## Claims

1. A gas-blowing device disposed in a turboengine, the device extending around at least one stator ring and comprising a number of chambers ( 12, 14, 15, 312, 313) which are disposed in axial sequence, have similar cross-sections, and are bounded by partitions (16, 17, 309, 310, 311) pierced with orifices (11, 16, 17, 18, 111, 324, 325, 326), **characterised in that** the chambers (12, 14, 15; 312, 313) are interconnected through the partitions by way of orifices (16, 17; 324, 325, 326) that always increase in number from one partition to the next in a gas flow direction, the partitions comprising separating inter-chamber partitions which are substantially parallel to one another.

2. A gas-blowing device according to claim 1, **characterised in that** the number of orifices varies in a geometric progression between consecutive partitions.

3. A gas-blowing device according to claim 2, **characterised in that** the number of orifices doubles between consecutive partitions.

4. A gas-blowing device according to claim 1, **characterised in that** the chambers (12, 14, 15) are annular and separated by transverse partitions in the turboengine and arranged in a ring.

5. A gas-blowing device according to claim 1, **characterised in that** the chambers (327, 312, 313, 328) are substantially annular and are separated by substantially cylindrical and concentric partitions (309, 310, 311).

6. A gas-blowing device according to claim 1, **characterised in that** it comprises a heat control chamber (6) bounded by a ring (3), one of said partitions, and parallel barriers (7) which are attached to the ring and extend to said one partition., the barriers being pierced with discharge orifices (20).

7. A gas-blowing device according to claim 1, chafacterised in that the ring (3) is attached to barriers (207, 320) pierced with sinuous orifices (208, 211, 212, 321) via which the gas passes through the barriers.

8. A gas-blowing device according to claim 7, **characterised in that** the barriers are formed by two parallel skins (209, 210, 320) separated by a groove (208, 321).

9. A gas-blowing device according to claim 8, **characterised in that** the chambers and the partitions are formed by assembled fairings.

10. A gas-blowing device according to claim 9, **characterised in that** portions (322) of the fairings are engaged in at least some of the grooves (321).

11. A gas-blowing device disposed in a turboengine, the device extending around at least one stator ring and comprising a number of chambers (405, 406, 407) which are disposed in parallel in axial sequence, have similar lengths, and are pierced with orifices (409) delivering to the stator ring, **characterised in that** the chambers have decreasing cross-sections and are interconnected by ducts (412, 413) which always increase in number from one chamber to the next in a gas flow direction.

12. A blowing device according to claim 11, **characterised in that** the number of ducts varies in a geometric progression between consecutive chamber connections.

13. A blowing device according to claim 12, **characterised in that** the ducts double in number from one chamber connection to the next.

14. A blowing device according to claim 11, **characterised in that** the chambers are partitioned into zones into each of which there extends one of the ducts leading to a previous chamber in the gas flow direction.
